# EUROPÄISCHE PATENTSCHRIFT

(11) **EP 1 225 290 B1**
(45) Veröffentlichungstag und Bekanntmachung des Hinweises auf die Patenterteilung: **12.07.2006**
(21) Anmeldenummer: 02000945.2
(22) Anmeldetag: 16.01.2002
(51) Int. Cl.: E05B 65/12, E05B 47/00

(54) **Kraftfahrzeugtürverschluss**
Motor vehicle door lock
Serrure de porte pour véhicule automobile

(30) Priorität: 23.01.2001 US 767358
(43) Veröffentlichungstag der Anmeldung: 24.07.2002
(73) Patentinhaber: Kiekert Aktiengesellschaft, 42579 Heiligenhaus (DE)
(72) Erfinder: Kongara, Ramana, Novi, MI 48375 (US); Nelsen, James, Howell, MI 48843 (US); Marcola, Voytek, Commerce Township MI 48382-2642 (US)
(74) Vertreter: Nunnenkamp, Jörg

(56) Entgegenhaltungen:
- EP-A- 1 061 213
- DE-A- 19 650 826
- DE-A- 19 861 096
- DE-U- 29 701 390
- GB-A- 2 334 297
- GB-A- 2 350 644
- US-A- 4 290 634
- US-A- 4 766 747
- US-A- 4 926 707
- US-A- 5 758 912
- US-A- 5 802 894

## Beschreibung

Die Erfindung betrifft einen Kraftfahrzeugtürverschluss, mit einer Drehfalle und einer zugehörigen, um eine Achse drehbar gelagerten, Sperrklinke, und mit einem Sperrklinkenantrieb, wobei der Sperrklinkenantrieb mittels einer Abtriebsscheibe auf einen im Wesentlichen rechtwinklig von der Sperrklinke abstehenden Fortsatz zur Freigabe der Drehfalle einwirkt, und wobei die Abtriebsscheibe eine Führungskurve für den hieran entlang bewegten Fortsatz aufweist.

Ein Kraftfahrzeugtürverschluss nach dem Oberbegriff des Anspruchs 1 wird allgemein in der US-PS 5 802 894 beschrieben. Vergleichbare Ausführungsformen sind Gegenstand der DE 297 01 390 U1. In beiden Fällen dient zur Auslösung der dortigen Sperrklinke ein Sperrklinkenmotor, welcher die Abtriebsscheibe in Rotation versetzt.

Ähnlich wird in der US-PS 5 020 838 vorgegangen. Der elektrische Motor ist endseitig mit einem Schneckenrad versehen, welches in eine randseitig der Abtriebsscheibe verwirklichte Verzahnung zu deren Rotation eingreift.

Im Einzelnen vollführt die Abtriebsscheibe zur Auslösung der Sperrklinke eine Bewegung im Gegenuhrzeigersinn, so dass der Fortsatz an der Sperrklinke in Kontakt mit einem Anschlag auf der Abtriebsscheibe tritt. Folglich dreht sich auch die Sperrklinke im Gegenuhrzeigersinn und gibt die Drehfalle frei. Daneben ist es möglich, die Sperrklinke über einen Hebel manuell auszuheben, um Sicherheits- und Serviceaspekten Rechnung zu tragen.

Der bekannte Sperrklinkenantrieb kann nicht in allen Punkten befriedigen. So nimmt er relativ viel Platz ein, was sich zum einen auf den mit dem Anschlag an der Abtriebsscheibe zusammenwirkenden Fortsatz an der Sperrklinke und zum anderen den hiervon unabhängigen zusätzlichen manuellen Auslösehebel zurückführen lässt. Je mehr Funktionen moderne Kraftfahrzeugtürverschlüsse ausführen müssen, um so problematischer wird natürlich ein Sperrklinkenantrieb, welcher ausladend aufgebaut ist. Auch die Herstellungskosten sind in einem solchen Fall nicht unerheblich.- Hier will die Erfindung insgesamt Abhilfe schaffen.

Der Erfindung liegt das technische Problem zugrunde, einen derartigen Kraftfahrzeugtürverschluss so weiter zu bilden, dass dieser bei gleichbleibender Funktionalität möglichst kompakt aufgebaut ist.

Zur Lösung dieser Aufgabe schlägt die Erfindung bei einem gattungsgemäßen Kraftfahrzeugtürverschluss vor, dass ein achsgleich im Vergleich zur Sperrklinke gelagerter Auslösehebel verwirklicht ist, welcher mit seinem einen Ende am Fortsatz (13) der Sperrklinke (2) angreift und mit seinem anderen Ende mit einem Innenbetätigungshebel oder dergleichen Auslöseeinrichtung in Verbindung steht.

Nach bevorzugter Ausführungsform ist die Führungskurve als in die Abtriebsscheibe eingelassene Spiralkurve mit endseitigen Anschlägen ausgebildet. Üblicherweise ist die Führungskurve achsnah im Vergleich zur Drehachse der Abtriebsscheibe angeordnet und bildet zusammen mit einer achsfernen Anschlagkurve einen Führungsschlitz für den Fortsatz. Darüber hinaus mag ein in die Abtriebsscheibe eingelassener Spiralschlitz mit den endseitigen Anschlägen verwirklicht sein, welcher von der Führungskurve in Verbindung mit der Anschlagkurve gebildet wird.

Hierdurch wird bereits eine deutliche Reduzierung des zur Verfügung stehenden Bauraumes erreicht. Denn die Abtriebsscheibe stellt aufgrund Ihrer Materialstärke die erforderliche Führung bzw. Führungskurve für den Fortsatz der Sperrklinke zur Verfügung, der zumeist als im Wesentlichen rechtwinklig von dieser abstehender Führungsstift ausgeführt ist und in den betreffenden Spiralschlitz eintaucht.

Um auch eine manuelle Betätigung der Sperrklinke zu gewährleisten, weist der Führungsschlitz in Anfangsposition des Sperrklinkenantriebs eine ein manuelles Ausheben der Sperrklinke zulassende Schlitzweite für den Fortsatz auf. Diese Schlitzweite des Führungsschlitzes in der Abtriebsscheibe nimmt in Richtung auf die Endposition des Sperrklinkenantriebes kontinuierlich ab. In dieser Endposition des Sperrklinkenantriebes entspricht die Schlitzweite im Wesentlichen dem Durchmesser des Fortsatzes, so dass der Fortsatz in der betreffenden Stellung (Endposition des Sperrklinkenantriebes) festgehalten bzw. festgeklemmt wird.

Üblicherweise korrespondiert die Endposition des Sperrklinkenantriebes zu einer Stellung des Fortsatzes der Sperrklinke, die in jedem Fall ein federunterstütztes freies Drehen der Drehfalle zulässt. Mit anderen Worten entspricht die Endposition des Sperrklinkenantriebes einer Stellung der Sperrklinke, welche über die Position hinausgeht, die zur Freigabe der Drehfalle gerade erforderlich ist.

Damit der Sperrklinkenantrieb im Ganzen nach Erreichen seiner Endposition wieder in die Anfangsposition zurückkehren kann, ist die Abtriebsscheibe mit einer zumeist spiralförmigen Rückstellfeder ausgerüstet. Dabei greift das zentrumsnahe Ende der spiralförmigen Rückstellfeder üblicherweise in einen Schlitz der Abtriebsscheibe ein, während das zentrumsferne Ende an einem Anschlag anliegt. Hierdurch kann die spiralförmige Rückstellfeder unterschiedlichen Spannungszuständen problemlos Rechnung tragen, weil das zentrumsferne Ende an dem zugehörigen Anschlag entlang gleiten kann.

Der vorerwähnte Schlitz eröffnet darüber hinaus die Möglichkeit, ein Manipulationswerkzeug, beispielsweise einen Schraubendreher, ansetzen zu können. Das bietet sich besonders für den Fall an, dass der beschriebene Kraftfahrzeugtürverschluss ohne zusätzliche manuelle Freigabemöglichkeit für die Sperrklinke arbeitet. Folglich kann die Sperrklinke auch bei ausgefallenem Sperrklinkenantrieb oder zu Servicezwecken ausgehoben werden, indem mit Hilfe des Manipulationswerkzeuges der Schlitz an der Abtriebsscheibe und damit die Abtriebsscheibe selbst gedreht wird, die den Fortsatz und damit die Sperrklinke bewegt. Hieraus resultieren nicht unerhebliche Kostenvorteile. Diese werden nach der Erfindung noch dadurch gesteigert, dass der achsgleich im Vergleich zur Sperrklinke gelagerte Auslösehebel vorgesehen ist, welcher mit seinem einen Ende am Fortsatz der Sperrklinke angreift und mit seinem anderen Ende mit einem Innenbetätigungshebel oder dergleichen Auslöseeinrichtung in Verbindung steht. Denn auf diese Weise nutzt der Auslösehebel vorteilhaft den zwischen Antriebsscheibe und Sperrklinke verbleibenden Bauraum, in welchem er achsgleich im Vergleich zur Sperrklinke drehbar gelagert ist. An diesen Auslösehebel lässt sich ein Gestänge oder Bowdenzug anschließen, welches mit einem manuellen Betätigungshebel in Verbindung steht, so dass der Kraftfahrzeugtürverschluss auch bei ausgefallenem Antrieb oder zu Servicezwecken geöffnet werden kann.

Dabei ist sichergestellt, dass sich der Kraftfahrzeugtürverschluss bzw. der zugehörige Sperrklinkenantrieb in jedem Fall in seiner Anfangsposition befindet. Hierfür sorgt die auf der Rückseite der Abtriebsscheibe angeordnete spiralförmige Rückstellfeder. Denn diese überführt den Sperrklinkenantrieb nach Ende der Beaufschlagung eines zugehörigen Elektromotors zuverlässig in die betreffende Anfangsposition.

In dieser Anfangsposition trifft der als Führungsstift ausgebildete Fortsatz an der Sperrklinke auf eine Schlitzweite des Spiralschlitzes bzw. Führungsschlitzes, welche das beschriebene manuelle Auslösen der Sperrklinke zulässt.

Der Sperrklinkenantrieb verfügt über den bereits angesprochenen Elektromotor, welcher mittels eines Schneckenrades mit einem Außengewinde der Abtriebsscheibe kämmt. Ferner sorgt wenigstens ein Gummianschlag dafür, dass die Drehbewegung der Drehfalle begrenzt wird und im Übrigen Anschlaggeräusche vermieden werden.

Schließlich sind ein oder mehrere Schaltelemente vorgesehen, welche die Position der Drehfalle abfragen, um deren Stellung an eine obligatorische Steueranlage zu übermitteln. Diese Schaltelemente befinden sich zumeist in einem zugehörigen Schlossgehäuse. Eine integrierte elektronische Schaltung in den Schaltelementen bzw. im Kraftfahrzeugtürverschluss sorgt für eine Aufbereitung der von den Schaltelementen erfassten Stellungssignale der Drehfalle und deren Weiterleitung über einen externen Anschluss an die bereits angesprochene Steueranlage. Dieser Anschluss ist als Anschlussklemme ausgeführt und sorgt darüber hinaus für eine elektrische Energieversorgung des Elektromotors im Sperrklinkenantrieb.

Im Folgenden wird die Erfindung anhand einer lediglich ein Ausführungsbeispiel darstellenden Zeichnung näher erläutert; es zeigen:
- Fig. 1 und 2: verschiedene perspektivische Ansichten des erfindungsgemäßen Kraftfahrzeugtürverschlusses, reduziert auf seine wesentlichen Bauteile,
- Fig. 3 bis 5: nacheinander den kontinuierlichen Ablauf einer elektrischen Schlossöffnung mit Hilfe des Sperrklinkenantriebes und
- Fig. 6: den Kraftfahrzeugtürverschluss in Offenstellung der Drehfalle in größtenteils komplettierter Darstellung.

In den Figuren ist ein Kraftfahrzeugtürverschluss gezeigt, welcher in seinen Grundzügen mit einer Drehfalle 1 und einer die Drehfalle 1 in Schließstellung blockierenden Sperrklinke 2 ausgerüstet ist. Die Drehfalle 1 kann eine Vorrast- und Hauptrast-Stellung einnehmen, wie die zugehörigen Anschläge 3 für die Vorraststellung und 4 für die Hauptraststellung deutlich machen (vgl. Fig. 6).

Daneben gehört zum grundsätzlichen Aufbau ein Sperrklinkenantrieb 5. Dieser Sperrklinkenantrieb 5 setzt sich aus einem Elektromotor 5a mit Abtriebswelle und hieran ausgebildeten Schneckenrad 5b zusammen, welches mit einem Außengewinde 5c an einer Abtriebsscheibe 6 kämmt. Hierdurch ist die Abtriebsscheibe 6 in der Lage, Drehbewegungen im Uhrzeigersinn und Gegenuherzeigersinn zu vollführen, die vom Elektromotor 5a - gesteuert von einer Steueranlage 7 - initiiert werden. Sobald der Elektromotor 5a nicht mehr beaufschlagt wird, dreht sich die Abtriebsscheibe 6 (und damit auch der Elektromotor 5a) selbsttätig wieder in ihre Anfangsposition zurück, wie sie in den Fig. 1 und 3 dargestellt ist. Hierfür sorgt eine spiralförmige Rückstellfeder 8. Diese Rückstellfeder 8 befindet sich ausweislich der Fig. 2 auf der der Sperrklinke 2 abgewandten Seite der Abtriebsscheibe 6, also auf ihrer Rückseite.

Die spiralförmige Rückstellfeder 8 greift mit ihrem zentrumsnahen Ende in einen Schlitz 9 ein, welcher sich in einem Achsfortsatz 10 der Abtriebsscheibe 6 befindet. Drehungen des Schlitzes 9 korrespondieren also unmittelbar zu Rotationen der Abtriebsscheibe 6 um ihre Achse 11. Das zentrumsferne Ende der spiralförmigen Rückstellfeder 8 liegt an einem Anschlag 12 an.

Sobald der Elektromotor 5a von der Steueranlage 7 zur Drehung beaufschlagt wird, greift das Schneckenrad 5b in das Außengewinde 5c der Abtriebsscheibe 6 ein, so dass diese - beginnend in der in Fig. 3 dargestellten Anfangsposition - im Uhrzeigersinn rotiert, wie dies ein Pfeil in Fig. 4 andeutet. Gleichzeitig spannt sich die Rückstellfeder 8 durch die in Fig. 2 ebenfalls angedeutete korrespondierende Drehbewegung. Das wird so lange fortgeführt, bis ein Fortsatz 13 an der Sperrklinke 2 einen Anschlag 14b erreicht, der nachfolgend noch näher erläutert wird.

Jedenfalls haben derartige Rotationen der Abtriebsscheibe 6 zur Folge, dass sich die spiralförmige Rückstellfeder 8 spannt und gleichzeitig ihr zentrumsfernes Ende am zugehörigen Anschlag 12 entlang gleitet bzw. entlang gleiten kann.

Mit Hilfe des Schlitzes 9 können derartige Rotationen der Abtriebsscheibe 6 auch ohne Motorunterstützung vorgenommen werden, indem an dieser Stelle ein geeignetes Manipulationswerkzeug, z. B. ein Schraubendreher, angesetzt wird. Das ist erforderlich, wenn beispielsweise der Elektromotor 5a ausgefallen sein sollte und ansonsten nicht die Möglichkeit besteht, die Sperrklinke 2 manuell ausheben zu können.

Dieses Ausheben erfolgt im Rahmen des Ausführungsbeispiels elektromotorisch durch das Zusammenwirken einer Führungskurve 15 mit dem bereits angesprochenen Fortsatz 13 an der Sperrklinke 2. Neben der Führungskurve 15 ist ferner eine Anschlagkurve 17 vorgesehen, die in Verbindung mit dem bereits angesprochenen Endanschlag 14b und einem Anfangsanschlag 14a insgesamt einen Führungsschlitz 18 für den Fortsatz 13 bilden. Dieser Führungsschlitz 18 ist als in die Abtriebsscheibe 6 eingelassener Spiralschlitz 18 ausgebildet, was die Baugröße des Sperrklinkenantriebes 5 inklusive Abtriebsscheibe 6 im Vergleich zum Stand der Technik positiv beeinflusst.

Im Detail bewegt sich der Fortsatz 13 größtenteils nur entlang der Führungskurve 15 innerhalb des aus Führungskurve 15, Anschlagkurve 17 und den Anschlägen 14a und 14b gebildeten Führungsschlitzes 18. Zu diesem Zweck ist die Führungskurve 15 achsnah im Vergleich zur Drehachse 11 der Abtriebsscheibe 6 angeordnet und formt ebenso wie die demgegenüber achsfern positionierte Anschlagskurve 17 eine Spirale. Folglich nimmt auch der Führungsschlitz 18 die Gestalt des Spiralschlitzes 18 mit den endseitigen Anschlägen 14a, 14b an.

Der Führungsschlitz 18 lässt in Anfangsposition des Sperrklinkenantriebes (vgl. Fig. 1 und 3) ein manuelles Ausheben der Sperrklinke 2 zu. Zu diesem Zweck ist der Führungsschlitz 18 mit einer Schlitzweite S₁ für den Fortsatz 13 an dieser Stelle ausgerüstet, die einem Vielfachen des Durchmessers D des Fortsatzes 13 entspricht (S₁ ≈ 2,5 D). Insbesondere wird ein solches Bewegungsspiel für den Fortsatz 13 zugelassen, dass die Sperrklinke 2 die in der Fig. 3 durch einen Pfeil dargestellten Drehbewegungen um ihre Achse 19 vollführen kann.

Man erkennt, dass das Bewegungsspiel durch die gewählte Schlitzweite S₁ ausreichend ist, damit die Drehfalle 1 freikommt. Das heißt nichts anderes, als dass der Kraftfahrzeugtürverschluss manuell geöffnet werden kann, und zwar entweder über das in den Schlitz 9 eingreifende Manipulationswerkzeug bzw. den Schraubendreher, welcher die Abtriebsscheibe 6 dreht oder einen nachfolgend noch zu erläuternden Auslösehebel 20, welcher in der Anfangsposition des Sperrklinkenantriebes 5 direkt am Fortsatz 13 zur Drehung der Sperrklinke 2 um ihre Achse 19 angreift.

Der Elektromotor 5a und das zugehörige Schneckenrad 5b sind im Wesentlichen ebenengleich im Vergleich zur Abtriebsscheibe 6 angeordnet. In einer hierzu parallelen Ebene bewegt sich die Sperrklinke 2. Zwischen diesen beiden Ebenen ist der bereits angesprochene Auslösehebel 20 positioniert. Um eine möglichst kompakte Gestaltung zu realisieren, fällt die Drehachse des Auslösehebels 20 mit der Achse 19 der Sperrklinke 2 zusammen, d. h. Auslösehebel 20 und Sperrklinke 2 sind achsgleich zueinander gelagert.

Der Auslösehebel 20 ist mit einem Schlitz 21 ausgerüstet, welcher den Fortsatz 13 umschließt. Gegen die Kraft einer Sperrklinkenfeder 22 lässt sich nun der Auslösehebel 20 im Uhrzeigersinn ziehend betätigen, wie dies die Fig. 1 durch einen endseitigen Pfeil andeutet. Denn an dieser Stelle ist zumeist ein Hebelwerk, ein Bowdenzug oder dergleichen angeschlossen, welches bzw. welcher von einem (Innen-) Betätigungshebel beaufschlagt wird. Hierdurch dreht sich der Auslösehebel 20 um die Achse 19 im Uhrzeigersinn (vgl. Fig. 1) und drückt den Fortsatz 13 nach unten, so dass die Sperrklinke 2 in der Ansicht nach Fig. 1 im Uhrzeigersinn und im Rahmen der Fig. 3 bis 5 im Gegenuhrzeigersinn bewegt wird und die Drehfalle 1 - unterstützt durch eine Drehfallenfeder 23 - freikommt.

Damit sich der Kraftfahrzeugtürverschluss bzw. der zugehörige Sperrklinkenantrieb 5 unter allen Umständen in der betreffenden Anfangsposition nach Fig. 3 befindet - sowohl bei abgeschaltetem wie ausgefallenem Elektromotor 5a - ist die bereits angesprochene Rückstellfeder 8 vorgesehen, die die erforderlichen Rückstellkräfte aufbaut, sobald sich die Abtriebsscheibe 6 von ihrer in Fig. 3 dargestellten Anfangsposition in ihre Endposition gemäß Fig. 5 bewegt. Damit ist sichergestellt, dass der Auslösehebel 20 in der beschriebenen Art wirken kann.

Das elektromotorische Ausrücken der Sperrklinke 2 geschieht wie folgt. Geht man von der oberen Position der Sperrklinke 2 nach Fig. 3 aus, so wird beim Übergang zur Fig. 4 deutlich, dass bei beginnender Drehung der Abtriebsscheibe 6 im Uhrzeigersinn der Fortsatz 13 zunehmend an der Führungskurve 15 anliegt. Dieser Fortsatz 13 ist als im Wesentlichen rechtwinklig von der Sperrklinke 2 abstehender Führungsstift 13 ausgeführt und taucht praktisch vollständig in den Führungsschlitz 18 ein. Das Anliegen an der Führungskurve 15 geschieht in etwa dann, wenn die in Fig. 4 gezeigte Winkelstellung der Abtriebsscheibe 6 erreicht ist. Jetzt gleitet der Führungsstift bzw. Fortsatz 13 an der zugehörigen spiralförmigen Führungskurve 15 entlang.

Infolge der Spiralform der Führungskurve 15 mit zunehmendem Radialabstand von der Achse 11 bewegt sich die Sperrklinke 2 mehr und mehr nach unten, vollführt also eine Gegenuhrzeigersinnbewegung um ihre Achse 19, wenn man die Fig. 3 bis 5 in dieser Reihenfolge betrachtet.

Kurz vor Erreichen der Endposition des Sperrklinkenantriebs 5 gemäß Fig. 5 hat sich die Sperrklinke 2 gänzlich von der Drehfalle 1 entfernt, so dass diese - beaufschlagt von der Drehfallenfeder 23 - in ihre Öffnungsposition rotiert und dabei gegen einen Gummianschlag 24 im zugehörigen (Kraftfahrzeugtür-)Schlossgehäuse 27 anschlägt. Die Abtriebsscheibe 6 wird über diese Position fortbewegt, bis der Fortsatz bzw. Führungsstift 13 den Endanschlag 14b erreicht. An dieser Stelle hat sich die Schlitzweite S des Führungsschlitzes 18 auf einen Wert S₂ verringert, welcher im Wesentlichen dem Durchmesser D des Führungsstiftes 13 entspricht (S₂ ≈ D).

Folglich wird der Führungsstift 13 in dieser Endposition des Sperrklinkenantriebes 5 festgeklemmt bzw. blockiert. Das stellt sicher, dass die Drehfalle 1 unter allen Umständen geöffnet wird, weil insofern Fertigungs- und Einbautoleranzen keine Rolle (mehr) spielen.

Ein weiterer, nicht ausdrücklich dargestellter Gummianschlag sorgt dafür, dass die Abtriebsscheibe 6 eineindeutig ihre Anfangsposition einnimmt. Denn dieser Gummianschlag arbeitet mit dem bereits beschriebenen Anschlag 12 für die Rückstellfeder 8 in entsprechendem Sinne zusammen.

Zum grundsätzlichen Aufbau gehören schließlich noch Schaltelemente 25, 26 (vgl. Fig. 6), mit deren Hilfe die Winkelstellung der Drehfalle 1 abgefragt und an die Steueranlage 7 übermittelt wird. Zu diesem Zweck sind im Rahmen des Ausführungsbeispiels simple Elektroschalter 25, 26 vorgesehen, die als Ein-/Ausschalter konzipiert sind und bestimmte Drehstellungen der Drehfalle 1 an die Steueranlage 7 melden. So kann beispielsweise zwischen der Vorrast- und Hauptraststellung unterschieden werden. Gleichzeitig sind die Schaltelemente 25, 26 mit einer nicht ausdrücklich dargestellten integrierten Schaltung im Innern des Schlossgehäuses 27 verbunden, welche der Signalaufbereitung dient. Ausgangsleitungen dieser Schaltelemente 25, 26 sind mit Energieversorgungsleitungen für den Elektromotor 5a wie gewohnt zu einem Anschlussblock zusammengefasst, welcher über einen Stecker mit der Steueranlage 7 in Verbindung steht.

## Patentansprüche

1. Kraftfahrzeugtürverschluss, mit
- einer Drehfalle (1) und einer zugehörigen, um eine Achse (19) drehbar gelagerten, Sperrklinke (2), und mit
- einem Sperrklinkenantrieb (5),
wobei der Sperrklinkenantrieb (5) mittels einer Abtriebsscheibe (6) auf einen im Wesentlichen rechtwinklig von der Sperrklinke (2) abstehenden Fortsatz (13) zur Freigabe der Drehfalle (1) einwirkt, und
wobei die Abtriebsscheibe (6) eine Führungskurve (15) für den hieran entlang bewegten Fortsatz (13) aufweist,
**dadurch gekennzeichnet,dass**
- ein achsgleich im Vergleich zur Sperrklinke (2) gelagerter Auslösehebel (20) verwirklicht ist, welcher
- mit seinem einen Ende am Fortsatz (13) der Sperrklinke (2) angreift und mit seinem anderen Ende mit einem Innenbetätigungshebel oder dergleichen Auslöseeinrichtung in Verbindung steht.

2. Kraftfahrzeugtürverschluss nach Anspruch 1, **dadurch gekennzeichnet, dass** die Führungskurve (15) als in die Abtriebsscheibe (6) eingelassene Spiralkurve (15) mit endseitigen Anschlägen (14a, 14b) ausgebildet ist.

3. Kraftfahrzeugtürverschluss nach Anspruch 1 oder 2, **dadurch gekennzeichnet, dass** die Führungskurve (15) achsnah im Vergleich zur Drehachse (11) der Abtriebsscheibe (6) angeordnet ist und zusammen mit einer achsfernen Anschlagkurve (17) einen Führungsschlitz (18) für den Fortsatz (13) bildet.

4. Kraftfahrzeugtürverschluss nach Anspruch 3, **dadurch gekennzeichnet, dass** die Führungskurve (15) in Verbindung mit der Anschlagkurve (17) einen in die Abtriebsscheibe (6) eingelassenen Sprialschlitz (18) mit den endseitigen Anschlägen (14a, 14b) formt.

5. Kraftfahrzeugtürverschluss nach Anspruch 3, **dadurch gekennzeichnet, dass** der Führungsschlitz (18) in Anfangsposition des Sperrklinkenantriebes (5) eine ein manuelles Ausheben der Sperrklinke (2) zulassende Schlitzweite (S₁) für den Fortsatz (13) aufweist, welche in Richtung auf die Endposition des Sperrklinkenantriebes (5) kontinuierlich abnimmt und hier im Wesentlichen dem Durchmesser (D) des Fortsatzes (13) entspricht, so dass dieser in der betreffenden Endposition festgehalten wird.

6. Kraftfahrzeugtürverschluss nach einem der Ansprüche 1 bis 5, **dadurch gekennzeichnet, dass** der Fortsatz (13) an der Sperrklinke (2) als im Wesentlichen rechtwinklig von dieser abstehender Führungsstift (13) ausgeführt ist.

7. Kraftfahrzeugtürverschluss nach einem der Ansprüche 1 bis 6, **dadurch gekennzeichnet, dass** die Abtriebsscheibe (6) mit einer vorzugsweise spiralförmigen Rückstellfeder (8) für den gesamten Sperrklinkenantrieb (5) ausgerüstet ist.

8. Kraftfahrzeugtürverschluss nach Anspruch 7, **dadurch gekennzeichnet, dass** das zentrumsnahe Ende der spiralförmigen Rückstellfeder (8) in einen Schlitz (9) der Abtriebsscheibe (6) zur optionalen Aufnahme eines Manipulationswerkzeuges eingreift, während das zentrumsferne Ende an einem Anschlag (12) anliegt.

9. Kraftfahrzeugtürverschluss nach einem der Ansprüche 1 bis 8, **dadurch gekennzeichnet, dass** der Sperrklinkenantrieb (5) einen über ein Schneckenrad (5b) mit einem Außengewinde (5c) der Abtriebsscheibe (6) kämmenden Elektromotor (5a) aufweist.

10. Kraftfahrzeugtürverschluss nach einem der Ansprüche 1 bis 9, **dadurch gekennzeichnet, dass** wenigstens ein Gummianschlag (24) zur Begrenzung der Drehbewegung der Drehfalle (1) vorgesehen ist.

## Claims

1. A motor vehicle door lock, with
- a rotary latch (1) and an accompanying locking pawl (2) mounted rotatably about an axis (19), and with
- a locking pawl drive (5),
whereby the locking pawl drive (5) acts by means of a driven disc (6) on an extension (13) projecting essentially at right angles from the locking pawl (2) so as to release the rotary latch (1), and
whereby the driven disc (6) has a guide curve (15) for the extension (13) moved along the latter,
**characterised in that**
- a release lever (20) mounted paraxially with respect to the locking pawl (2) is embodied, which
- engages with its one end with the extension (13) of the locking pawl (2) and is connected with its other end to an internal actuation lever or suchlike release mechanism.

2. The motor vehicle door lock according to claim 1, **characterised in that** the guide curve (15) is designed as a spiral curve (15) with end stops (14a, 14b), said spiral curve being set into the driven disc (6).

3. The motor vehicle door lock according to claim 1 or 2, **characterised in that** the guide curve (15) is arranged paraxially with respect to the rotary axis (11) of the driven disc (6) and forms, together with an abaxial curve (17), a guide slot (18) for the extension (13).

4. The motor vehicle door lock according to claim 3, **characterised in that** the guide curve (15), in connection with the stop curve (17), forms a spiral slot (18) with end stops (14a, 14b), said spiral slot being set into the driven disc (6).

5. The motor vehicle door lock according to claim 3, **characterised in that** the guide slot (18) in the initial position of the locking pawl drive (5) has a slot width (S₁) for the extension (13) permitting manual lifting-out of the locking pawl (2), said slot width diminishing continuously in the direction towards the end position of the locking pawl drive (5) and corresponding here essentially to the diameter (D) of the extension (13), so that the latter is held firm in the respective end position.

6. The motor vehicle door lock according to any one of claims 1 to 5, **characterised in that** the extension (13) on the locking pawl (2) is designed as guide pin (13) projecting essentially at right angles from the latter.

7. The motor vehicle door lock according to any one of claims 1 to 6, **characterised in that** the driven disc (6) is equipped with a preferably spiral-shaped restoring spring (8) for the whole locking pawl drive (5).

8. The motor vehicle door lock according to claim 7, **characterised in that** the end of the spiral-shaped restoring spring (8) close to the centre engages in a slot (9) of the driven disc (6) for the optional accommodation of a manipulation tool, whilst the end distant from the centre rests against a stop (12).

9. The motor vehicle door lock according to any one of claims 1 to 8, **characterised in that** the locking pawl drive (5) has an electric motor (5a) engaging via a screw gear (5b) with an external thread (5c) of the driven disc (6).

10. The motor vehicle door lock according to any one of claims 1 to 9, **characterised in that** at least one rubber stop (24) is provided in order to limit the rotary motion of the rotary latch (1).

## Revendications

1. Système de fermeture d'un véhicule automobile, avec
- un loquet rotatif (1) et un cliquet de positionnement correspondant (2) logé de façon rotative autour d'un axe (19), et avec
- un entraînement de cliquet de positionnement (5),
l'entraînement du cliquet de positionnement (5) agissant au moyen d'une poulie réceptrice (6) sur un prolongement (13) dépassant sensiblement à angle droit du cliquet de positionnement (2) pour libérer le loquet rotatif (1) et
la poulie réceptrice (6) comportant une came de guidage (15) pour le prolongement (13) déplacé sur son long,
**caractérisé en ce que**
- un levier de déclenchement (20) logé sur le même axe par rapport au cliquet de positionnement (2) est réalisé, lequel
- s'engage par l'une des ses extrémités sur le prolongement (13) du cliquet de positionnement (2) et par son autre extrémité est en liaison avec un levier de manoeuvre interne ou un dispositif de déclenchement similaire.

2. Système de fermeture d'un véhicule automobile selon la revendication 1, **caractérisé en ce que** la came de guidage (15) est conçue sous la forme d'une came spiroïdale (15) enchâssée dans la poulie réceptrice (6) avec des butées (14a, 14b) sur ses extrémités.

3. Système de fermeture d'un véhicule automobile selon la revendication 1 ou 2, **caractérisé en ce que** la came de guidage (15) est disposée à proximité de l'axe, par rapport à l'axe de rotation (11) de la poulie réceptrice (6) et qu'en association avec une came de butée (17) éloignée de l'axe, elle forme une échancrure de guidage (18) pour le prolongement (13).

4. Système de fermeture d'un véhicule automobile selon la revendication 3, **caractérisé en ce qu'**en liaison avec la came de butée (17), la came de guidage (15) forme une échancrure spiroïdale (18) ménagée dans la poulie réceptrice (6), avec les butées d'extrémité (14a, 14b).

5. Système de fermeture d'un véhicule automobile selon la revendication 3, **caractérisé en ce que** dans la position initiale de l'entraînement du cliquet de positionnement (5), l'échancrure de guidage (18) présente une largeur d'échancrure (S₁) pour le prolongement (13) admettant un soulèvement manuel du cliquet de positionnement (2), qui rétrécit en continu en direction de la position finale de l'entraînement du cliquet de positionnement (5) et qui dans ce cas correspond sensiblement au diamètre (D) du prolongement (13), pour que ce dernier soit maintenu dans la position finale correspondante.

6. Système de fermeture d'un véhicule automobile selon l'une quelconque des revendications 1 à 5, **caractérisé en ce que** le prolongement (13) sur le cliquet de positionnement (2) est réalisé sous la forme d'une tige de guidage (13) dépassant sensiblement à angle droit de ce dernier.

7. Système de fermeture d'un véhicule automobile selon l'une quelconque des revendications 1 à 6, **caractérisé en ce que** la poulie réceptrice (6) est équipée d'un ressort de rappel (8), de préférence spiroïdal pour l'ensemble de l'entraînement du cliquet de positionnement (5).

8. Système de fermeture d'un véhicule automobile selon la revendication 7, **caractérisé en ce que** l'extrémité proche du centre du ressort de rappel spiroïdal (8) s'engage dans une échancrure (9) de la poulie réceptrice (6) pour le logement optionnel d'un outil de manipulation, alors que l'extrémité éloignée du centre s'appuie sur une butée (12).

9. Système de fermeture d'un véhicule automobile selon l'une quelconque des revendications 1 à 8, **caractérisé en ce que** l'entraînement du cliquet de positionnement (5) comporte un moteur électrique (5a), qui par l'intermédiaire d'une roue hélicoïdale (5b) s'engrène dans un filetage (5c) de la poulie réceptrice (6).

10. Système de fermeture d'un véhicule automobile selon l'une quelconque des revendications 1 à 9, **caractérisé en ce qu'**on a prévu au moins une butée en caoutchouc (24) pour limiter la rotation du loquet rotatif (1).
